# FASCICULE DE BREVET EUROPEEN

(11) **EP 0 081 436 B1**
(45) Date de publication et mention de la délivrance du brevet: **09.10.1985**
(21) Numéro de dépôt: 82402242.0
(22) Date de dépôt: 08.12.1982
(51) Int. Cl.: F01D 5/30

(54) **Rotor de compresseur ou de turbine dans lequel un disque supporte des aubes à pied marteau et procédé de montage d'un tel rotor**
Verdichter- oder Turbinenrotor, dessen Rad die mit einem Fuss des Hammerkopftyps versehenen Schaufeln trägt, und Montageverfahren eines solchen Rotors
Compressor or turbine rotor, the wheel of which supports the hammer-type foot blades and method of assembling such a rotor

(30) Priorité: 09.12.1981 FR 8122982
(43) Date de publication de la demande: 15.06.1983
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Mandet, Gérard Marcel François, F-77770 Fontaine le Port (FR); Marchi, Marc Roger, F-77350 Le Mee Sur Seine (FR)
(74) Mandataire: Moinat, François

## Description

L'invention concerne un rotor de compresseur ou de turbine dans lequel un disque supporte des aubes à pied marteau et un procédé de montage desdites aubes dans le disque du rotor.

L'utilisation d'aubes à pied marteau dans les rotors de compresseur et de turbine permet de simplifier les dispositifs de verrouillage puisque la fixation des aubes est obtenue par un seul dispositif placé en dernier lieu entre deux aubes voisines.

Un disque destiné à être équipé d'aubes à pied marteau porte dans sa jante une rainure circonférentielle dans laquelle sont introduits, puis retenus, les pieds.

Un tel dispositif est décrit, par exemple, dans le brevet français n° 1 112 826. La rainure prévue dans le disque, présente, de l'extérieur vers le centre du disque, deux rebords périphériques séparés par une distance égale à la longueur de la plateforme et entre lesquels celle-ci s'emboîte lorsque l'aube est en place, une partie étroite correspondant à la longueur de l'échasse, et enfin une partie de largeur supérieure à la longueur du pied d'aube et de hauteur supérieure à celle séparant la partie inférieure du pied d'aube de la partie supérieure de la plateforme. Une fenêtre d'introduction est prévue dans la rainure et est obtenue par suppression de la partie étroite sur une longueur égale à la largeur de la plateforme.

L'aube à pied marteau coopérant avec la rainure présente une plateforme surmontant en la débordant une échasse de forme parallélépipédique et un pied dépassant des extrémités de l'échasse.

Le procédé de montage consiste à introduire les aubes dans la rainure selon la plus petite dimension du pied, puis à ramener l'aube dans la fenêtre et, après lui avoir fait subir une rotation de 90°, de la tirer vers l'extérieur, de manière à amener le pied en butée contre la partie supérieure de la fenêtre ; on glisse alors l'aube circonférentiellement, la plateforme venant se loger entre les rebords périphériques de la rainure. La même opération est répétée pour chaque aube.

La dernière aube ou aube de blocage a au moins un bord de sa plateforme supprimé et remplacé par une languette fixée dans des fentes usinées dans l'échasse. L'aube de blocage est remontée entre les aubes placées de part et d'autre de la fenêtre et est maintenue entre celles-ci par la languette rabattue.

Ce type de dispositif généralement utilisé pour les aubes à pied marteau présente l'inconvénient d'affaiblir le disque dans la zone de la fenêtre d'introduction et a pour conséquence une mauvaise tenue à la fatigue.

L'invention vise à supprimer la fenêtre d'introduction par un aménagement de la jante du disque n'introduisant pas d'affaiblissement de la partie travaillante de la rainure. C'est ainsi que, selon l'invention, le disque comporte un secteur de montage formé par la suppression de deux rebords circonférentiels prévus sur les bords de la jante, ledit secteur ayant une longueur approximativement égale à trois largeurs de plateforme d'aube, une aube d'arrêt présentant deux coins coupés diamétralement opposés, dans le plan diagonal autre que celui de la pale de l'aube, et un moyen d'arrêt comportant au moins deux dents dont les largeurs sont égales à la distance comprise entre les échasses de deux aubes voisines, et conformé de manière à pouvoir être placé entre le fond du secteur de montage et le dessous des plateformes de trois aubes adjacentes, dont l'aube d'arrêt, placée entre les deux autres, occupant le secteur de montage, ledit moyen d'arrêt étant immobilisé par des moyens de fixation.

Les explications et figures données ci-après à titre d'exemples permettront de comprendre comment l'invention peut être réalisée.
La figure 1 représente en perspective et en coupe partielle une aube logée dans un rotor selon l'invention.
La figure 2 est une vue en coupe radiale d'une partie de la jante du rotor.
La figure 3 est une vue développée, selon la coupe circulaire III-III de la figure 2.
La figure 4 est une vue en coupe axiale selon IV-IV de la figure 3.
La figure 5 est une vue en plan d'un peigne d'arrêt des aubes.
La figure 6 est une vue en coupe, au niveau de la surface interne des plateformes d'aubes, montrant le peigne d'arrêt en place entre les aubes.
La figure 7 est une vue en plan, éclatée, d'une variante d'un moyen d'arrêt des aubes.
La figure 8 est une vue en coupe, au niveau de la surface interne des plateformes d'aubes, en plan montrant le moyen d'arrêt de la figure 7 en place entre les aubes.
La figure 9 est une vue de dessus, éclatée, de l'ensemble constitué par la plateforme de l'aube d'arrêt et celles des deux aubes adjacentes, selon un perfectionnement.
La figure 1 montre en perspective une portion de rotor et d'aube de turbine ou de compresseur comportant des aménagements conformes à l'invention.

Le rotor 1 porte dans son plan radial une rainure 2 circonférentielle dans laquelle sont maintenus classiquement les pieds 12 des aubes. La jante du rotor comporte deux rebords 4, 5 présentant vers l'intérieur un décrochement 6, 7. Les faces des décrochements parallèles à la surface de la jante portent éventuellement des gorges circonférentielles 8, 9 dont la fonction sera ultérieurement précisée.

L'aube 10 est constituée d'une pale montée sur une plateforme 11 approximativement rectangulaire, qui est prolongée par une échasse cylindrique 13 à l'extrémité de laquelle est fixé, selon le plan de symétrie longitudinal de la plateforme, un pied 12 susceptible de coopérer avec la rainure. Les bords amont et aval de la plateforme présentent sur leur face inférieure des décrochements 14, 15 susceptibles de coopérer avec les décrochements 6, 7 des rebords 4, 5 de la jante (figure 4) lorsque l'aube est orientée dans sa position finale.

L'échasse cylindrique 13 et la plus petite dimension du pied marteau 12 sont prévues de manière à permettre leur introduction dans l'ouverture 16 de largeur constante de la rainure 2.

Selon des caractéristiques de l'invention, on a prévu sur la jante du rotor un secteur de montage 17 sur la longueur duquel les rebords 4 et 5 sont supprimés (figure 2). Le secteur permet l'introduction des pieds d'aube et la rotation des aubes pour orienter les pales et les pieds dans leur position finale (approximativement à 90° par rapport à la position d'introduction).

Les aubes sont ensuite tirées radialement et déplacées circonférentiellement de manière à placer leurs plateformes sur les rebords de la jante. Lorsque toute la partie de jante portant les rebords est équipée d'aubes, on garnit le secteur de montage 17 d'aubes. La longueur du secteur correspond au moins à la largeur des trois plateformes d'aubes 18, 19, 20.

Les aubes 18 et 19 peuvent être identiques aux aubes déjà en place, à l'exception près d'un demi- trou, ménagé sur le bord de la plateforme, dont nous verrons l'utilité plus loin. Quant à l'aube d'arrêt 20 (figure 3), elle peut présenter, notamment dans le cas où la corde de l'aube à l'emplanture s'étend sur toute la longueur de la diagonale de la plateforme, une plateforme dont les deux coins diagonaux sont coupés. La distance séparant les coins coupés 21, 22 est inférieure à la plus courte distance séparant les pales des aubes 18 et 19 orientées et maintenues en position finale. La pale étant dirigée approximativement. selon une diagonale de la plateforme, les coins coupés sont prévus de préférence selon l'autre diagonale.

Afin de maintenir les plateformes des aubes 18, 19, 20 au même niveau que celles des aubes 32, 33 reposant sur les rebords 4, 5 et de verrouiller en position l'aube d'arrêt 20, on prévoit un peigne d'arrêt 23 (figure 5) dont la largeur est égale à la longueur des plateformes ou à la largeur de la jante. Il comporte quatre dents 24, 25, 26, 27 dont les largeurs sont égales à la distance comprise entre les échasses de deux aubes voisines, l'intervalle entre dents étant égal au diamètre des échasses. Le fond des échancrures entre les dents comporte, à la face supérieure du peigne, un fraisage 38 pour permettre l'adaptation au congé de raccordement entre plateforme et échasse de l'aube. Le peigne se place entre la plateforme et la jante du rotor dans le secteur 17 de jante. L'épaisseur du peigne est telle qu'il occupe l'espace limité par la face inférieure des plateformes et la face supérieure de la jante formant le fond du secteur 17. Deux trous filetés 28, 29 prévus dans deux des dents reçoivent des moyens de fixation tels que des vis 30 et 31 représentées sur la figure 2. Ces vis sont maintenues dans des demi-trous correspondants 34, 35, et 36, 37 pratiqués sur les bords en regard des aubes adjacentes. On a figuré, sur la figure 2 et les vues de dessus correspondantes, un double alésage qui permet à la tête cylindrique des vis de se loger dans les demi-plateformes sans faire saillie à leur surface.

Le dispositif de montage et de fixation d'aubes à pied marteau se compose donc d'un secteur formé par la suppression des rebords de la jante de rotor s'étendant sur une longueur d'au moins trois aubes, d'une aube d'arrêt à plateforme à coins diagonaux coupés et d'un peigne d'arrêt.

Sur les figures 7 et 8 est illustrée une variante du moyen d'arrêt permettant de maintenir les plateformes des aubes 18, 19, 20 au même niveau que celles des autres aubes logées dans la rainure circonférentielle.

Le moyen d'arrêt est ici constitué par deux plaquettes 39, 40 présentant un contour en forme de T, montées de part et d'autre de la rainure circonférentielle dans le secteur 17. La barre verticale de chaque T forme une dent, telle que 41 et 42, dont la largeur est égale à la distance comprise entre les échasses de deux aubes voisines. Comme dans le mode de réalisation illustré aux figures 5 et 6, l'épaisseur de ces plaquettes est telle qu'elle occupe l'espace limité par la face inférieure des plateformes et la surface supérieure de la jante formant le fond du secteur 17. Chaque dent 41, 42 comporte un trou fileté, respectivement 28', 29' recevant des vis 30, 31 maintenues dans des demi-trous 34, 35 et 36, 37 (figure 7) des bords latéraux de deux plateformes contiguës, respectivement 19, 20 et 20, 18. La longueur de chaque dent est prévue pour venir buter sur le bord circonférentiel de la plaquette engagée de l'autre côté de la rainure. On a figuré, d'une manière analogue au mode de réalisation précédemment décrit, un chanfrein 43 sur le bord du contour de la plaquette pour permettre l'adaptation aux congés de raccordement entre plateforme et échasse de l'aube.

Un perfectionnement visant à parfaire la continuité de la veine à l'endroit des pans coupés de la plateforme d'arrêt 20 peut faire l'objet de deux variantes.

Selon une première variante, mettant à profit le moyen d'arrêt illustré aux figures 7 et 8, les plaquettes 39 et 40 présentent en surépaisseur un coin en saillie, respectivement 48, 49 venant se loger dans l'espace laissé libre, respectivement entre le pan coupé 22 et le bord de l'aube contiguë 19 et entre le pan coupé 21 et le bord de l'aube contiguë 18.

Une autre variante illustrée figure 9 peut être utilisée aussi bien avec le peigne d'arrêt illustré aux figures 5 et 6 qu'avec le moyen d'arrêt illustré aux figures 7 et 8 (mais privé bien entendu dans ce cas des coins en saillie 48, 49). Le contour des aubes 18 et 19 encadrant l'aube d'arrêt 20 comporte un bec triangulaire, respectivement 50, 51 venant s'emboîter dans le coin laissé vide par le pan coupé respectivement 22, 21 de l'aube d'arrêt 20. Des demi-trous 34', 35', 36', et 37' sont également prévus dans le contour des plateformes pour le passage des vis de fixation.

Le procédé de montage des aubes sur le rotor, selon l'invention, comporte l'introduction des pieds d'aube dans la rainure circonférentielle de la jante dans la zone du secteur de montage, le pied d'une aube étant introduit dans la rainure longitudinalement, puis tourné d'un angle de 90° pour amener la pale dans sa position définitive et placer le pied transversalement dans la rainure. L'aube est tirée radialement, puis glissée circonférentiellement pour amener la plateforme sur les rebords 4, 5 de la jante, les décrochements 14 et 15 de la plateforme 11 coopérant avec les décrochements 6 et 7 des rebords, éventuellement avec interposition d'un joint placé dans les gorges 8 et 9 pour assurer l'étanchéité. Cette opération est répétée jusqu'à ce que la partie de jante comportant les rebords 4 et 5 soit entièrement équipée d'aubes. On introduit ensuite deux aubes 18 et 19 dans le secteur 17, qui sont orientées et poussées contre les deux dernières aubes 32, 33 placées sur les rebords. On introduit entre les deux aubes 18,19 enfoncées radialement, une aube d'arrêt 20 que l'on oriente dans la direction finale. On tire radialement les aubes 18 et 19 et l'on introduit axialement au-dessous des plateformes des trois aubes 18, 19, 20 le moyen d'arrêt que l'on fixe par deux vis 30, 31 vissées dans les trous filetés des dents du moyen d'arrêt.

L'introduction du pied de l'aube d'arrêt 20 est rendue possible grâce aux coins coupés de la plateforme. L'aube étant tirée radialement, la plateforme peut passer au-dessus des plateformes des aubes 18 et 19 et tourner entre leurs pales sans être gênée par celles-ci et prendre sa place entre les plateformes des deux aubes adjacentes. La figure 3 montre en traits interrompus une position intermédiaire de l'aube d'arrêt 20. lors de sa mise en place par rotation.

Comme les explications précédentes et les figures l'ont montré, la rainure circonférentielle retenant les pieds d'aube conserve tout au long de la jante une largeur constante. En particulier, la dimension de la partie étroite 16 de la rainure reste constante. Le secteur de montage, formé par suppression des rebords de la jante, n'a aucune action sur la tenue mécanique de la rainure circonférentielle et du disque d'aube.

Le dispositif de montage et de fixation d'aubes, objet de l'invention, supprime une cause de fatigue du rotor de turbine ou de compresseur sans nécessiter un accroissement de poids ou de difficulté d'usinage.

## Revendications

1. Rotor de compresseur ou de turbine dans lequel un disque supporte des aubes à pied marteau, la jante du disque portant une rainure circonférentielle dans laquelle sont maintenues des aubes comportant une pale fixée sur une plateforme rectangulaire prolongée par une échasse cylindrique à l'extrémité de laquelle est fixé, selon le plan de symétrie longitudinal de la plateforme, un pied susceptible de coopérer avec la rainure, caractérisé en ce que le disque comporte un secteur de montage (17) formé par la suppression de deux rebords (4, 5) circonférentiels prévus sur les bords de la jante, ledit secteur ayant une longueur approximativement égale à trois largeurs de plateforme d'aube, une aube d'arrêt (20) présentant deux coins coupés (21, 22) diamétralement opposés dans le plan diagonal autre que celui de la pale de l'aube et un moyen d'arrêt comportant au moins deux dents (24, 25, 26, 27 ; 41, 42) dont les largeurs sont égales à la distance comprise entre les échasses de deux aubes voisines, et conformé de manière à pouvoir être placé entre le fond du secteur de montage (17) et le dessous des plateformes de trois aubes (18, 19, 20) adjacentes, dont l'aube d'arrêt (20) placée entre les deux autres (18, 19) occupant le secteur de montage (17), ledit moyen d'arrêt étant immobilisé par des moyens de fixation.

2. Dispositif selon la revendication 1, caractérisé en ce que les rebords (4, 5) de la jante portent vers l'intérieur des décrochements (6, 7) et en ce que les bords amont et aval de la plateforme des aubes portent sur la partie inférieure des décrochements (14, 15), lesdits décrochements étant susceptibles de coopérer avec les décrochements (6, 7) des rebords (4, 5).

3. Dispositif selon l'une des revendications 1 ou 2, caractérisé en ce que le moyen d'arrêt (23) est constitué d'un peigne présentant une largeur égale à celle de la jante et comportant quatre dents (24 à 27).

4. Dispositif selon l'une des revendications 1 ou 2, caractérisé en ce que le moyen d'arrêt est constitué de deux plaques (39 ; 40) disposées de part et d'autre de la rainure circonférentielle, chaque plaque comportant une dent (41 ; 42) insérée entre les échasses de deux (19, 20, 20, 18) des trois aubes adjacentes.

5. Dispositif selon l'une des revendications précédentes, caractérisé en ce que le moyen d'arrêt porte dans au moins deux dents (25, 26 ; 41, 42) des trous (28, 29 ; 28', 29') destinés à recevoir les moyens de fixation (30, 31).

6. Dispositif selon la revendication 5, caractérisé en ce que les bords adjacents des plateformes des trois aubes (18, 19, 20) occupant le secteur de montage (17) portent des demi-trous (34 à 37) pour le passage des moyens de fixation (30, 31).

7. Dispositif selon l'une des revendications précédentes, caractérisé en ce que les plateformes des aubes (19, 18) encadrant l'aube d'arrêt (20) présente une expansion en forme de coin (50 ; 51) de manière que le côté de leur contour adjacent à l'aube d'arrêt épouse le contour du côté correspondant de l'aube d'arrêt, à l'emplacement du coin coupé (21 ; 22).

8. Dispositif selon la revendication 4, caractérisé en ce que chaque plaque (41 ; 42) présente sur sa surface extérieure une saillie en forme de coin (48 ; 49) venant occuper l'espace laissé libre entre le pan coupé de la plateforme de l'aube d'arrêt (20) et le bord adjacent de la plateforme voisine (19; 18).

9. Dispositif selon l'une des revendications précédentes, caractérisé en ce que les décrochements (6, 7) prévus dans les rebords (4, 5) de la jante portent des gorges circonférentielles (8, 9) destinées à recevoir un joint d'étanchéité.

10. Procédé de montage et de fixation d'aube pour la réalisation d'un rotor de compresseur ou de turbine, selon l'une des revendications 1 à 9, caractérisé en ce que :
on introduit les pieds d'aube dans la rainure circonférentielle dans la zone du secteur de montage,
on oriente les pales d'aube dans leur direction définitive en faisant tourner l'aube de 90° autour de son échasse,
on les tire radialement et on les fait glisser circonférentiellement sur la partie de la jante portant les rebords, lorsque toute ladite partie a été munie d'aubes, on place deux aubes (18, 19) dans le secteur de montage (17), on les oriente et les amène contre les dernières aubes (32, 33) montées sur les rebords (4, 5), on introduit alors l'aube d'arrêt (20) entre les deux aubes (18, 19) précédemment placées, et en la tirant radialement de manière que sa plateforme soit au-dessus des plateformes des aubes voisines, on l'oriente alors dans sa position définitive ; on introduit le moyen d'arrêt (23 ; 39, 40) entre les plateformes des trois aubes et le fond du secteur (17), on place les moyens de fixation (30, 31).

## Claims

1. Compressor or turbine rotor in which a disc carries blade members with hammer-shaped roots, the rim of the disc comprising a circumferential groove in which there are mounted blade members comprising a blade secured to a rectangular platform extended by a cylindrical stem on the end of which, in the longitudinal plane of symmetry of the platform, there is secured a root capable of co-operating with the groove, characterised in that the disc comprises a mounting sector (17) formed by the cutting away of two circumferential flanges (4, 5) provided on the edges of the rim, the said mounting sector being of a length which is approximately equal to three times the width of a blade platform, a stop blade (20) having two diametrically oppositely cut corners (21, 22) in the diagonal plane other than that of the blade of the blade member, and stop means comprising at least two teeth (24, 25, 26, 27 ; 41, 42) the widths of which are equal to the distance between the stems of two adjacent blades and shaped in such a way as to be able to be positioned between the base of the mounting sector (17) and the underside of the platforms of three adjacent blades (18, 19, 20) of which the stop blade (20) is placed between the other two (18, 19) occupying the mounting sector (17), the said stop means being rendered immobile by securing means.

2. Device according to claim 1, characterised in that the flanges (4, 5) of the rim have recesses (6, 7) towards the inside and in that the upstream and downstream edges of the blade platform have recesses (14, 15) on the lower part, the said recesses being capable of co-operating with the recesses (6, 7) of the flanges (4, 5).

3. Device according to either claim 1 or 2, characterised in that the stop means (23) comprises a comb having a width equal to that of the rim and comprising four teeth (24 to 27).

4. Device according to either claim 1 or 2, characterised in that the stop means comprise two plates (39, 40) disposed one on either side of the circumferential groove, each plate comprising a tooth (41, 42) inserted between the stems of two (19, 20 ; 20,18) of the three adjacent blades.

5. Device according to any one of the preceding claims, characterised in that the stop means carries, in at least two teeth (25, 26 ; 41, 42) holes (28, 29 ; 28', 29') intended to receive the securing means (30, 31).

6. Device according to claim 5, characterised in that the adjacent edges of the platforms of the three blades (18, 19, 20) occupying the mounting sector (17) have half-holes (34 to 37) through which the securing means (30, 31) can pass.

7. Device according to any one of the preceding claims, characterised in that the platforms of blades (19, 18) framing the stop blade (20) are enlarged by a corner (50,51) such that the edge of their outline adjacent the stop blade matches the outline of the corresponding edge of the stop blade, at the location of the cut away corner (21, 22).

8. Device according to claim 4, characterised in that each plate (41, 42) has on its outer surface a projection in the form of a corner (48, 49) which occupies the space left free between the cut away face of the platform of the stop blade (20) and the adjacent edge of the neighbouring platform (19, 18).

9. Device according to any one of the preceding claims, characterised in that the recesses (6, 7) provided in the flanges (4, 5) of the rim comprise circumferential grooves (8, 9) adapted to receive a fluid-tight seal.

10. Method of mounting and securing a blade member in order to build a rotor for a compressor or turbine according to any one of claims 1 to 9, characterised in that :
the blade roots are introduced into the circumferential groove in the region of the mounting sector,
the blades are orientated in their definitive direction by turning the blade member through 90° about its stem,
the blades are tensioned radially and caused to slide circumferentially over the part of the rim carrying the flanges, when all the said part has been provided with blades, two blades (18, 19) are placed in the mounting sector (17), are orientated and brought into position against the last blades (32, 33) mounted on the flanges (4, 5), whereupon the stop blade (20) is introduced between the two previously-positioned blades (18, 19), and is then tensioned radially so that its platform is above the platforms of the neighbouring blades, whereupon it is orientated into its final position ; the stop means (23 ; 39, 40) is then introduced between the platforms of the three blades and the base of the sector (17), and the securing means (30, 31) are then placed in position.

## Patentansprüche

1. Rotor für einen Verdichter oder eine Turbine mit einer Scheibe, die mit Hammerkopf-Füßen versehene Schaufeln trägt, wobei in dem Kranz der Scheibe eine umlaufende Nut vorgesehen ist, in der Schaufeln gehalten sind, deren Schaufelblatt an einer rechteckigen Plattform befestigt ist, die sich in einem stelzenartigen zylindrischen Ansatz verlängert, an dessen Ende ein in der Symetrielängsebene der Plattform angeordneter Fuß befestigt ist, der mit der genannten Nut zusammenwirkt, dadurch gekennzeichnet, daß die Scheibe einen Montagesektor (17) besitzt, der dadurch gebildet ist, daß in zwei längs der Ränder des Kranzes umlaufenden Rippen (4, 5) eine Aussparung vorgesehen ist, daß die Länge dieses Montagesektors (17) annähernd drei mal so groß ist wie die Breite der Plattform einer Schaufel, daß eine Halteschaufel (20) mit zwei abgeschnittenen Ecken (21, 22) vorgesehen ist, wobei diese Ecken (21, 22) in derjenigen diagonalen Ebene diametral einander gegenüber liegen, die nicht die das Schaufelblatt enthaltende Diametralebene ist, daß ein Arretierungsmittel vorgesehen ist, das wenigstens zwei Zähne (24, 25, 26, 27 ; 41, 42) besitzt, deren Breite dem zwischen den stelzenartigen Ansätzen zweier benachbarter Schaufeln liegenden Abstand entspricht, und das derart geformt ist, daß es zwischen dem Boden des Montagesektors (17) und der Unterseite dreier benachbarter Schaufeln (18, 19, 20) plazierbar ist, die den Montagesektor (17) besetzen, wobei die genannte Halteschaufel (20) sich zwischen den beiden anderen Schaufeln (18, 19) befindet, und daß das genannte Arretierungsmittel durch Befestigungsmittel festgelegt ist.

2. Rotor nach Anspruch 1, dadurch gekennzeichnet, daß die Rippen (4, 5) zur Innenseite hin Absätze (6, 7) aufweisen, und daß die hochdruck-und niederdruckseitigen Ränder der Plattform der Schaufeln auf der Unterseite Absätze (14, 15) tragen, die mit den Absätzen (6, 7) der Rippen (4, 5) zusammenwirken.

3. Rotor nach Anspruch 1 oder 2, dadurch gekennzeichnet, daß das Arretierungsmittel (23) von einem Kamm gebildet ist, dessen Breite derjenigen des Kranzes entspricht und der vier Zähne (24 bis 27) besitzt.

4. Rotor nach Anspruch 1 oder 2, dadurch gekennzeichnet, daß das Arretierungsmittel (23) von zwei Platten (39 ; 40) gebildet ist, die zu beiden Seiten der umlaufenden Nut (2) angeordnet sind und die jeweils einen Zahn (41 ; 42) besitzen, der zwischen die stelzenartigen Ansätze und zwei (19, 20 ; 20, 18) der drei benachbarten Schaufeln eingesetzt ist.

5. Rotor nach einem der vorhergehenden Ansprüche, dadurch gekennzeichnet, daß das Arretierungsmittel in wenigstens zwei Zähnen (25. 26 ; 41, 42) Löcher (28, 29 ; 28', 29') besitzt, die zur Aufnahme der Befestigungsmittel (30, 31) bestimmt sind.

6. Rotor nach Anspruch 5, dadurch gekennzeichnet, daß die aneinandergrenzenden Ränder der drei Schaufeln (18, 19, 20), die den Montagesektor (17) besetzen, Halblöcher (34 bis 37) für den Durchgang der Befestiguungsmittel (30, 31) besitzen.

7. Rotor nach einem der vorhergehenden Ansprüche, dadurch gekennzeichnet, daß an den Plattformen der die Halteschaufel (20) umgebenden Schaufeln (19,18) jeweils ein keilförmiger Vorsprung (50 ; 51) ausgebildet ist, derart daß die an die Halteschaufel angrenzende Seite ihrer Kontur sich im Bereich der abgeschnittenen Ecke (21, 22) an die Kontur der entsprechenden Seite der Halteschaufel anschmiegt.

8. Rotor nach Anspruch 4, dadurch gekennzeichnet, daß jede Platte (41 ; 42) an ihrer nach außen weisenden Oberfläche einen keilförmigen Vorsprung (48 ; 49) besitzt, der den freien Raum zwischen der abgeschnittenen Ecke der Plattform der Halteschaufel (20) und dem angrenzenden Rand der benachbarten Plattform (19 ; 18) besetzt.

9. Rotor nach einem der vorhergehenden Ansprüche, dadurch gekennzeichnet, daß die in den umlaufenden Rippen (4, 5) des Kranzes vorgesehenen Absätze (6, 7) umlaufende Kehlen (8, 9) aufweisen, die zur Aufnahme einer Dichtung bestimmt sind.

10. Verfahren zur Schaufelmontage und -befestigung bei der Herstellung eines Verdichter-oder Turbinenrotors nach einem der Ansprüche 1 bis 9, gekennzeichnet durch folgende Verfahrensschritte :
man führt die Schaufelfüße im Bereich des Montagesektors in die umlaufende Nut ein,
man richtet die Schaufelblätter in ihre endgültige Stellung aus, indem man die Schaufel um 90° um ihren stelzenartigen Ansatz dreht,
man zieht die Schaufeln radial nach außen und läßt sie in Umfangsrichtung über den die Rippen tragenden Teil des Kranzes gleiten, wenn dieser Teil des Kranzes mit Schaufeln ausgestattet ist, verbringt man zwei Schaufeln (18, 19) in den Montagesektor (17), orientiert sie und führt sie gegen die letzten der auf den Rippen (4, 5) montierten Schaufeln (32, 33), sodann führt man die Halteschaufel (20) zwischen die beiden zuvor eingesetzten Schaufeln und richtet sie in ihre entgültige Stellung aus, indem man sie radial nach außen zieht, bis ihre Plattform sich über den Plattformen der benachbarten Schaufeln befindet, man führt das Arretierungsmittel (23 ; 39, 40) zwischen die Plattformen der drei Schaufeln und den Boden des Montagesektors (17) ein und bringt die Befestigungsmittel (30, 31) an.
